# EUROPÄISCHE PATENTSCHRIFT

(11) **EP 0 556 417 B1**
(45) Veröffentlichungstag und Bekanntmachung des Hinweises auf die Patenterteilung: **24.05.1995**
(21) Anmeldenummer: 92102564.9
(22) Anmeldetag: 15.02.1992
(51) Int. Cl.: F26B 25/00, F26B 21/00

(54) **Vorrichtung zur Wärmebehandlung von laufenden Warenbahnen**
Apparatus for the thermal treatment of running webs
Dispositif pour le traitement thermique de bandes continues

(43) Veröffentlichungstag der Anmeldung: 25.08.1993
(73) Patentinhaber: Babcock Textilmaschinen GmbH, 21220 Seevetal (DE)
(72) Erfinder: Gottschalk, Karl-Heinz, Dipl.-Ing., D-2050 Hamburg 80 (DE); Brauns, Jürgen, Dipl.-Ing., D-21218 Seevetal (DE)
(74) Vertreter: Planker, Karl-Josef, Dipl.-Phys.

(56) Entgegenhaltungen:
- DE-U- 8 529 852
- FR-A- 2 533 141
- GB-A- 2 147 521
- GB-A- 2 172 693
- US-A- 3 955 287
- US-A- 4 435 909

## Beschreibung

Die Erfindung betrifft eine Vorrichtung zur Wärmebehandlung von laufenden Warenbahnen gemäß dem Oberbegriff des Patentanspruchs 1.

Eine derartige Vorrichtung ist zum Beispiel aus der GB-A-2 147 521 bekannt
Bei Trocknern für laufende Textilbahnen, bei denen das Behandlungsmittel vollständig oder auch teilweise nach dem Aufblasen auf die Warenbahn über Heizregister und Gebläse wieder auf die Warenbahn zur erneuten Behandlung zurückgeführt wird, ist es wegen des mehr oder weniger erheblichen Übertrittes von losen Fasern von der Warenbahn in den Behandlungsmittelstrom erforderlich, im Behandlungsmittelkreislauf Faserfangsiebe anzuordnen, um die losen Fasern aus dem Behandlungsmittelstrom wieder zu entfernen, damit ein Verstopfen der Heizregister und auch der Düsenkörper und Kanäle durch sich dort aufbauende Faseransammlungen verhindert wird.

Es wurde schon vorgeschlagen, die Siebe herausziehbar im Trocknergehäuse anzubringen (DE-A-33 15 755). Hierbei läßt sich aber eine starke Verschmutzung des Aufstellungsraumes nicht vermeiden, wenn nicht besondere und aufwendige Vorkehrungen ergriffen werden, um die Verschmutzung beim Herausziehen der Siebe gering zu halten.

Es wurde auch schon vorgeschlagen, die Siebe als umlaufende endlose Siebbänder auszuführen und diese dann an Bürsten vorbeizuführen, um die Fasern vom Siebband abzubürsten (DE-U-1 834 526). Auch wurden statt Bürsten Saugdüsen verwandt, um die Fasern von den Sieben abzusaugen. Durch diese Maßnahmen konnte die Verschmutzung der Aufstellungsräume verringert, teilweise auch ganz vermieden werden.

Durch die DE-A-32 34 436 ist es bekannt, zusätzlich zu den Saugdüsen noch Blasdüsen vorzusehen, die auf die Rückseite des Siebes gerichtet sind.

Eine andere Vorrichtung zum kontinuierlichen Filtern eines über ein Gebläse und einen Strömungskanal im Kreislauf geführten Gasstroms mittels eines umlaufenden Siebes ist aus dem DE-U-8 529 852 bekannt. Dabei ist an der Druckseite des Gebläses eine Leitung angeschlossen, die zur Rückseite des Siebes führt und mit einem Auslaßschlitz versehen ist, der sich über die Breite des Siebes erstreckt.

Besondere Schwierigkeiten ergeben sich für die Reinigung der Siebe, wenn aus einer vorbehandelten Warenbahn Avivagen in den Behandlungsmittelstrom gelangen und dadurch ein Verkleben der Fasern mit dem Sieb erfolgt. In diesen häufig vorkommenden Fällen versagen die erwähnten Siebreinigungsverfahren. Es ist erforderlich, z.B. einmal pro Woche die Siebgaze von Avivagen zu reinigen. Dieses erfolgt normalerweise durch Auskochen, da derartige Substanzen, wenn sie erst im festen Aggregatzustand sind, anders nicht mehr zu entfernen sind. Das bedeutet Stillstandzeiten und somit Produktionsausfall für den Trockner.

Der Erfindung liegt die Aufgabe zugrunde, eine Vorrichtung gemäß dem Oberbegriff des Patentanspruchs 1 so zu verbessern, daß eine einwandfreie Reinigung des Siebs ohne Stillstandzeiten auch dann erzielt wird, wenn die Warenbahn Avivagen an das Behandlungsmittel abgibt.

Diese Aufgabe wird durch das kennzeichnende Merkmal des Anspruchs 1 gelöst.

Zweckmäßig soll gegenüber der Reinigungsdüse auf der Außenseite des Siebes eine Auffangvorrichtung für die vom Sieb entfernten Verunreinigungen angeordnet sein.

Weiterhin können auf der Außenseite des Siebes umlaufende Bürsten angebracht sein.

Bei der Vorrichtung nach der Erfindung kann jeder Sektion oder jedem Feld eines Trockners ein eigenes verschiebbares Siebband zugeordnet sein.

Alternativ kann auch für alle Felder eines Trockners ein gemeinsames umlaufendes oder aufrollbares Siebband vorgesehen werden.

Das Siebband ist mit Vorteil aus dem Trocknergehäuse herausgeführt, wobei die Reinigungsdüse wegen der Verbesserung der Zugänglichkeit außerhalb des eigentlichen Trocknergehäuses angeordnet sein kann. Hierbei ergibt sich der Vorteil, daß die Ablage des Schmutzes an einem Ort erfolgt, der übrige Arbeitsraum aber frei von Flusenhaufen bleibt.

Wenn das Siebband zur Zuführung des Waschwassers aus dem eigentlichen Behandlungsraum herausgeführt ist, soll die Reinigungsdüse unmittelbar hinter dem Austritt des Siebbandes aus dem Behandlungsraum angeordnet sein, damit das Sieb nicht vor der Reinigung zu sehr abgekühlt wird. Fasern und Avivagen sollen nicht lange auf dem Siebband verweilen, um nicht anzukleben. Sofortiges Entfernen sichert leichte Reinigung sogar von Avivagen, solange sie frisch und noch flüssig sind.

Als zweckmäßig hat es sich auch erwiesen, vor der Reinigungsdüse eine Aufheizstrecke für das Siebband vorzusehen.

Vorzugsweise ist die Reinigungsdüse über die Breite des Siebes verschieblich.

Die Zeichnung dient zur Erläuterung der Erfindung anhand stark vereinfacht dargestellter Ausführungsbeispiele.

Figur 1 zeigt einen Querschnitt durch einen Trockner für laufende Textilbahnen mit Zuführung des Behandlungsmittels zur Warenbahn.

Figur 2 zeigt den gleichen Querschnitt mit Abführung des Behandlungsmittels von der Warenbahn.

Figur 3 zeigt eine Seitenansicht eines Trockners mit mehreren Feldern, denen je ein umlaufendes Siebband zugeordnet ist.

Figur 4 zeigt eine Seitenansicht eines Trockners mit einem sich über die gesamte Länge erstreckenden umlaufenden endlosen Siebband.

Figur 5 zeigt in größerem Maßstab eine Seitenansicht einer Waschvorrichtung.

Bei der Gesamtdarstellung eines Trockners für laufende Warenbahnen nach Figur 1 und Figur 2 ist das Trocknergehäuse mit 10 bezeichnet und die darin angeordneten Düsenkörper, zwischen denen die Warenbahn 24 zum Trocknen hindurchgeführt wird, mit 11. Das Behandlungsmittel wird in Richtung der ausgezogenen Pfeile im Trocknergehäuse umgewälzt und strömt dabei vom Umluftventilator 12 in die Düsenkörper 11, trifft von dort auf die Warenbahn 24 und wird danach zwischen benachbarten Düsenkörpern 11 abgeführt und zum Ventilator 12 zurückgeleitet. Bei dieser Umwälzung erfolgt dann in einem Heizregister 13 eine Wiederaufheizung des Behandlungsmittels, bevor es erneut auf die Warenbahn 24 geblasen wird.

Vor dem Heizregister 13 ist ein Faserfangsieb 14 angeordnet, durch das die vom Behandlungsmittel aus der Warenbahn 24 herausgelösten Flusen am Eintritt in die engen Kanäle des Heizregisters gehindert werden. Im Laufe der Zeit baut sich auf dem Sieb eine durch Avivagen verklebte Flusenschicht auf, durch die sich eine starke Erhöhung des Strömungswider-standes ergibt, der zu einem nicht unbeträchtlichen Leistungsabfall des Trockners führen kann. Diese Flusenschicht muß von Zeit zu Zeit oder laufend beseitigt werden, je nach Anfall der Verunreinigungen. Das geschieht erfindungsgemäß mittels einer am Sieb 14 vorzugsweise verschiebbar angeordneten Reinigungsdüse, die mit einer Einrichtung zum Zuführen des unter hohem Druck stehenden Waschwassers verbunden ist.

Figur 5 läßt die Waschvorrichtung in vergrößerter Darstellung erkennen. Wie man sieht, erfolgt die Siebreinigung hier außerhalb des eigentlichen Trocknergehäuses 10. Die Zuströmrichtung des Behandlungsmediums zum Sieb ist dabei durch Pfeile angedeutet. Die Verunreinigungen liegen also auf der Außenseite des Siebbandes 19. Zum Reinigen ist das in Richtung des Pfeils 21 umlaufende endlose Siebband aus dem Trocknergehäuse herausgeführt. Man erkennt in der Figur die im dargestellten Fall quer zur Laufrichtung des Siebbandes verschiebliche Reinigungsdüse 15, eine dieser gegenüberliegende Stützwalze 16, eine Bürste 20 sowie einen Auffangbehälter 17 für die vom Sieb abgenommenen Verunreinigungen.

Zusätzlich ist in diesem Ausführungsbeispiel der Erfindung noch ein Strahlungsheizkörper 18 für das Siebband 19 vorgesehen, um die Temperatur des Siebbandes 19 auf der für die Entfernung der Avivagen optimalen Temperatur zu halten.

## Patentansprüche

1. Vorrichtung zur Wärmebehandlung von laufenden Warenbahnen, wie Textilbahnen oder dergleichen, insbesondere Trockner, mit wiederholter Zu- und Abführung des luft-, gas- oder dampfförmigen Behandlungsmittels im Umlauf auf und von den Warenbahnen, bei der das umlaufende Behandlungsmittel vor der Wiederzuführung auf die Warenbahn zur Abscheidung von bei der Behandlung von der Warenbann mitgerissenen Verunreinigungen über ein Sieb geführt wird und bei der dem Sieb mindestens eine auf seine Rückseite gerichtete Reinigungsdüse zugeordnet ist, dadurch gekennzeichnet daß die Reinigungsdüse (15) mit einer Einrichtung zum Zuführen von unter hohem Druck stehenden Waschwasser verbunden ist.

2. Vorrichtung nach Anspruch 1, dadurch gekennzeichnet, daß gegenüber der Reinigungsdüse (15) eine Auffangvorrichtung (17) für die von dem Sieb (14, 19) entfernten Verunreinigungen angeordnet ist.

3. Vorrichtung nach Anspruch 1 oder 2, dadurch gekennzeichnet, daß auf der Außenseite des Siebes (14, 19) eine umlaufende Bürste (20) angebracht ist.

4. Vorrichtung nach einem der Ansprüche 1-3, dadurch gekennzeichnet, daß die Vorrichtung aus verschiedenen Sektionen, bzw. Feldern besteht und jeder Sektion bzw. jedem Feld der Vorrichtung ein eigenes, als umlaufendes Siebband (19) ausgeführtes Sieb zugeordnet ist.

5. Vorrichtung nach einem der Ansprüche 1-3, dadurch gekennzeichnet, daß das Sieb als sich über die gesamte Länge des Behandlungsgehäuse erstreckendes umlaufendes endloses Siebband (19) ausgebildet ist.

6. Vorrichtung nach Anspruch 4 oder 5, dadurch gekennzeichnet, daß das Siebband (19) zur Zuführung des Waschwassers aus dem eigentlichen Behandlungsgehäuse (10) für die Warenbahn (24) herausgeführt und die Reinigungsdüse (15) unmittelbar hinter dem Austritt des Siebbandes (19) aus dem Behandlungsraum angebracht ist.

7. Vorrichtung nach einem der Ansprüche 1-6, dadurch gekennzeichnet, daß vor der Reinigungsdüse (15) eine Aufheizstrecke für das Siebband (19) mit einem Dampf- oder Strahlungsheizkörper (18) oder mit einer beheizten Umlenkwalze (23) für das Siebband (19) vorgesehen ist.

8. Vorrichtung nach einem der Ansprüche 1-7, dadurch gekennzeichnet, daß die Reinigungsdüses (15) über die Breite des Siebes (14, 19) verschieblich ist.

## Claims

1. Apparatus, especially a drier, for the heat treatment of running fabric webs such as textile webs or the like, including means for the repeated supply and eduction of the air-, gas - or vapour-state treatment agent recirculated to and from the fabric webs, wherein the recirculated treatment agent, prior to being resupplied to the fabric web, is passed through a screen for separating off any contaminants entrained during the treatment of the fabric web, and wherein the screen has allocated thereto at least one cleaning nozzle directed towards its rear side, characterized in that the cleaning nozzle (15) is connected with means for supplying wash water under high pressure.

2. Apparatus as claimed in Claim 1, characterized in that opposite the cleaning nozzle (15) there are arranged means (17) for collecting the contaminants separated from the screen (14, 19).

3. Apparatus as claimed in Claim 1 or 2, characterized in that a rotating brush (20) is attached to the outside of the screen (14, 19).

4. Apparatus as claimed in any one of Claims 1 to 2, characterized in that the apparatus consists of several sections or zones and in that each section or zone has allocated thereto its own screen which has the form of a rotating screen belt (19).

5. Apparatus as claimed in any one of Claims 1 to 3, characterized in that the screen is formed as a rotating endless screen belt (19) extending across the entire length of the treatment housing.

6. Apparatus as claimed in Claim 4 or 5, characterized in that the screen belt (19) for supplying the wash water leads out of the treatment housing (10) proper for the fabric web (24) and the cleaning nozzle (15) is attached immediately behind the exiting location of the screen belt (19) from the treatment chamber.

7. Apparatus as claimed in any one of Claims 1 to 6, characterized in that in front of the cleaning nozzle (15) there is provided a heating section for the screen belt (19) with a steam or radiant heating element (18) or with a heated idle roll (23) for the screen belt (19).

8. Apparatus as claimed in any one of Claims 1 to 7, characterized in that the cleaning nozzle (15) is slidable across the width of the screen (14, 19).

## Revendications

1. Dispositif,tel qu'un séchoir en particulier, pour traiter à chaud des bandes de matière qui se déplacent en défilant, telles que des bandes textiles ou analogues, comportant des moyens pour mettre en mouvement en circuit fermé un fluide de traitement constitué par de l'air, un gaz ou une vapeur, afin de l'amener sur les bandes de matière à traiter et de le reprendre ensuite, ce fluide de traitement qui se déplace en circuit fermé passant à travers un filtre avant de revenir sur la bande de matière à traiter, pour y être débarrassé des impuretés arrachées à la bande de matière au cours du traitement, et ce filtre étant pourvu d'au moins un gicleur de nettoyage dirigé sur sa face arrière, caractérisé en ce que le gicleur de nettoyage(15) est relié à un système d'alimentation en eau de lavage à haute pression.

2. Dispositif selon la revendication 1, caractérisé en ce qu'il comporte en regard du gicleur de nettoyage (15) un dispositif collecteur (17) pour recueillir les impuretés enlevées du filtre (14,19).

3. Dispositif selon la revendication 1 ou 2, caractérisé en ce qu'il comporte du côté de la face extérieure du filtre (14,19) une brosse (20) à mouvement tournant.

4. Dispositif selon l'une des revendications 1 à 3, caractérisé en ce qu'il comporte un certain nombre de sections ou zones, à chacune desquelles est associé un filtre constitué par une bande de filtrage sans fin (19) qui se déplace en circuit fermé.

5. Dispositif selon l'une des revendications 1 à 3, caractérisé en ce que le filtre est constitué par une bande de filtrage sans fin (19) qui se déplace en circuit fermé et qui s'étend sur toute la longueur de l'enceinte de traitement.

6. Dispositif selon la revendication 4 ou 5, caractérisé en ce que la bande de filtrage (19) passe en dehors de l'enceinte de traitement (10) de la bande de matière (24), pour recevoir l'eau de lavage, et en ce que le gicleur de nettoyage (15) est disposé immédiatement en aval de l'endroit où la bande de filtrage (19) sort de l'enceinte de traitement.

7. Dispositif selon l'une des revendications 1 à 6, caractérisé en ce qu'il comporte, en amont du gicleur de nettoyage (15), une plage de réchauffage pour la bande de filtrage (19), à laquelle est associé un élément de chauffage (18) à la vapeur ou par rayonnement, ou un organe de chauffage pour un rouleau de renvoi (23) de la bande de filtrage (19).

8. Dispositif selon l'une des revendications 1 à 7, caractérisé en ce que le gicleur de nettoyage (15) est mobile et peut se déplacer pour couvrir toute la largeur du filtre (14,19).
